# EUROPÄISCHE PATENTSCHRIFT

(11) **EP 0 973 615 B1**
(45) Veröffentlichungstag und Bekanntmachung des Hinweises auf die Patenterteilung: **31.07.2002**
(21) Anmeldenummer: 98912138.9
(22) Anmeldetag: 03.04.1998
(51) Int. Cl.: B03C 3/16, B03C 3/36

(54) **VERFAHREN ZUR REINIGUNG VON STAUBBELADENEN PROZESSABGASEN**
METHOD FOR CLEANING WASTE PROCESS GASES CONTAINING DUST
PROCEDE DE PURIFICATION D'EFFLUENTS GAZEUX DE PROCEDE CHARGES DE POUSSIERE

(30) Priorität: 11.04.1997 AT 62197
(43) Veröffentlichungstag der Anmeldung: 26.01.2000
(73) Patentinhaber: VOEST-ALPINE INDUSTRIEANLAGENBAU GMBH, 4020 Linz (AT)
(72) Erfinder: LANZERSTORFER, Christof, A-4600 Wels (AT)
(74) Vertreter: VA TECH Patente GmbH & Co
(86) Internationale Anmeldenummer: AT9800088
(87) Internationale Veröffentlichungsnummer: WO9846359

(56) Entgegenhaltungen:
- DE-A- 3 329 638

## Beschreibung

Die Erfindung betrifft ein Verfahren zur Reinigung von staubbeladenen Prozeßabgasen in einem Naßelektrofilter.

Naßelektrofilter sind Aggregate zur Staubabscheidung, welche in zunehmendem Maße zur Feinstaubabscheidung eingesetzt werden. Die Auslegung von Elektrofiltern erfolgt zumeist nach der Deutsch-Gleichung.

Diese lautet:

Bei den vorgegebenen Randbedingungen Staubabscheidegrad (Cᵣₑᵢₙ/Cᵣₒₕ) und Abgasmengenstrom V bleibt als Parameter das Produkt aus Wanderungsgeschwindigkeit und Niederschlagselektrodenfläche (w.A), d.h. bei bekannter Wanderungsgeschwindigkeit des abzuscheidenden Staubes kann das Filter, insbesondere die notwendige Niederschlagselektrodenfläche, dimensioniert werden. Die Wanderungsgeschwindigkeit ist im übrigen von mehreren Parametern, wie Staubkorngröße, Staubzusammensetzung und Abgasgeschwindigkeit abhängig.

Nach dem in der Literatur (Weber, E.; Brocke, W.; Apparate und Verfahren der industriellen Gasreinigung; Bd. 1; S. 352 - 353, sowie Parker K.R.; Applied Electrostatic Precipitation; 1st Edition; 1997; S. 128) beschriebenen theoretischen Modell erreicht man die maximale Wanderungsgeschwindigkeit bei Elektrofiltern bei Abgasströmungsgeschwindigkeiten im Bereich von 2,0 m/s bis 2,5 m/s. Bei höheren Gasgeschwindigkeiten tritt zunehmend Wiederaufwirbelung von bereits an der Niederschlagselektrode abgeschiedenen Partikeln auf und die Wanderungsgeschwindigkeit und damit der Abscheidegrad sinken.

Bei Naßelektrofiltern existiert im Gegensatz zum trockenen Elektrofilter das Problem, daß bei höheren Abgasgeschwindigkeiten bereits abgeschiedener Staub wieder aufgewirbelt wird, praktisch nicht. Die Aufwärtsbewegung des Wandfilms tritt erst bei sehr hohen Abgasgeschwindigkeiten im Bereich von über 10 m/s auf. Der Austrag von Tropfen durch Ablösung aus dem Wandfilm ist theoretisch und je nach Wasserfilmdicke auch schon bei wesentlich geringeren Abgasgeschwindigkeiten möglich, trägt jedoch aufgrund der höchst wahrscheinlichen Wiederabscheidung der herausgelösten Tropfen nicht wesentlich zum Partikelaustrag bei.

Es ist weiters aus der Literatur bekannt (s. Weber, E.; S. 360), daß die mittlere effektive Wanderungsgeschwindigkeit mit zunehmender Staubfeinheit sinkt.

Naßelektrofilter werden üblicherweise auf Abgasströmungsgeschwindigkeiten von 1,5 m/s bis 2 m/s ausgelegt. Dabei ergeben sich beispielsweise für die Sinteranlagenentstaubung wegen der kleinen Partikelgrößen Wanderungsgeschwindigkeiten auf der Niederschlagselektrodenfläche von ca. 10 cm/s. Diese niedrige Abgasgeschwindigkeit bedingt einen erhöhten Aufwand für Strömungsverteilungseinrichtungen ein- und austrittsseitig im Filter zur Vergleichmäßigung der Abgasströmung. So treten innerhalb von Abgaskanälen vor und nach dem Filter üblicherweise Abgasströmungsgeschwindigkeiten in der Größenordnung von etwa 20 m/s auf. Dies bedeutet eine Beschleunigung austrittsseitig des Filters, bzw. eine Verzögerung eintrittsseitig des Filters um jeweils eine Faktor von ca. 10-13.

Die Aufgabe der Erfindung besteht nun darin, ein Verfahren zur Reinigung von staubbelasteten Abgasen in einem Naßelektrofilter bereitzustellen, welches dadurch gekennzeichnet ist, daß die Abgasströmungsgeschwindigkeit auf einen Wert eingestellt wird, so daß eine möglichst hohe Wanderungsgeschwindigkeit auftritt und gleichzeitig die Nachteile des Standes der Technik, insbesondere aufwendige Strömungsvergleichmäßigungseinrichtungen und große Niederschlagselektrodenflächen, vermieden werden.

Unter Naßelektrofiltem im Sinne der Erfindung werden dabei sowohl solche verstanden, bei denen das Abgas vor Eintritt in den Filter völlig oder fast völlig mit Wasserdampf gesättigt, als auch solche, bei denen das Abgas bei Eintritt in den Filter eine deutliche Untersättigung an Wasserdampf aufweist. Bei letzteren Naßelektrofiltern muß daher die Abreinigung der Niederschlagselektroden durch zusätzliche Wassereindüsung geschehen.

Diese Aufgabe wird durch die gegenständliche Erfindung gelöst, welche dadurch gekennzeichnet ist, daß die Abgasströmungsgeschwindigkeit auf einen Wert von 4 m/s bis 9 m/s eingestellt wird. Durch die Erhöhung der Strömungsgeschwindigkeit in diesen Bereich erhöht sich die Wanderungsgeschwindigkeit der Partikel gegenüber den Wanderungsgeschwindigkeiten bei derzeit üblichen Abgaströmungsgeschwindigkeiten von 1,5 m/s bis 2 m/s bei Naßelektrofiltern im Fall der Sinteranlagenentstaubung von etwa 10 cm/s auf über 40 cm/s.

Dadurch kann bei gleichbleibendem Wirkungsgrad die Niederschlagselektrodenfläche und damit auch das Gewicht der Niederschlagselektrode im Verhältnis zur Steigerung der Wanderungsgeschwindigkeit verringert werden. Weiters wird der Aufwand für Strömungsvergleichmäßigungseinrichtungen ein- und austrittsseitig des Filters somit minimiert (Verzögerung bzw. Beschleunigung nur mehr um einen Faktor von ca. 2-5). Das Naßelektrofilter wird dadurch entsprechend verkleinert, wodurch auch die Investitionskosten geringer ausfallen.

Die Erfindung wird nun anhand der Zeichnungen 1 und 2 näher erläutert.
Fig. 1: Diagramm Abgasströmungsgeschwindigkeit vs. Wanderungsgeschwindigkeit
Fig. 2: Diagramm Korngrößenklassen vs. kumulierte Konzentrationen

In der Fig. 1 sind in einem Koordinatensystem Meßpunkte 1, die bei Versuchen ermittelt wurden, dargestellt, wobei auf der Abszisse die Abgasströmungsgeschwindigkeit in m/s und auf der Ordinate die Wanderungsgeschwindigkeit der Partikel in cm/s aufgetragen ist.

Wie ersichtlich, steigt die Wanderungsgeschwindigkeit bis zu Abgasgeschwindigkeiten von ca. 6 m/s etwa linear an, bei höheren Geschwindigkeiten macht sich eine Abflachung der Kurve bemerkbar. Im erfindungsgemäßen Bereich von 4 m/s bis 9 m/s tritt noch kaum unerwünschte Tropfenablösung auf.

Fig. 2 zeigt in einem Koordinatensystem Summenkurven 2 von Teilchengrößenanalysen von in verschiedenen Versuchen vorliegenden Rohgasstäuben, wobei auf der Abszisse die Korngrößenklassen der Gaspartikel in µm, und auf der Ordinate die kumulierten Konzentrationen der jeweiligen Korngrößenklassen in Prozent aufgetragen sind. Wie aus den Kurven ersichtlich ist, liegt der überwiegende Anteil der Partikel in einem Komband zwischen 0,03 µm und 4,0 µm vor.

Die Versuche, die zu den in Fig. 1 und Fig. 2 gezeigten Meßpunkten führten, wurden in einem Naßelektrofilter folgenden Aufbaus durchgeführt:

| Röhrenfilter mit Wasserkühlung | |
|---|---|
| Rohrdurchmesser innen | 200 mm |
| Anzahl Rohre | 6 (zweistufig) |
| Rohrlänge | 2,6 m |
| Sprühelektrode | Stab |
| Spannung | 45 KV |
| Strom | 17 mA |

Das aus einer Sinteranlage stammende staubbeladene Rohgas wird zunächst durch einen Wäscher geführt. Es findet dabei eine Vorabscheidung größerer Partikel (> 16 µm) sowie eine Anreicherung bzw. Sättigung des Gases mit Wasserdampf statt. Die Feinabscheidung erfolgt im oben beschriebenen Naßelektrofilter.

## Patentansprüche

1. Verfahren zur Reinigung von Wasserdampf enthaltenden, staubbeladenen Prozeßgasen in einem Naßelektrofilter, wobei eine Vorabscheidung größerer Staubpartikel, insbesondere von Staub mit einer Korngröße von mehr als 16 µm, sowie eine Anreicherung bzw. eine Sättigung der Prozeßgase mit Wasserdampf in einem Wäscher durchgeführt wird und wobei die Gase bzw. die darin enthaltenen Staubteilchen, welche anschließend das Naßelektrofilter durchströmen, in einem Raum zwischen einer oder mehreren Sprühelektroden und einer oder mehreren Niederschlagselektroden aufgeladen werden und an der bzw. den Niederschlagselektroden abgeschieden werden, **dadurch gekennzeichnet, daß** die Abgasströmungsgeschwindigkeit durch das Naßelektrofilter auf einen Wert von 4 m/s bis 9 m/s eingestellt wird, und wobei das Naßelektrofilter im Bereich der Niederschlagselektroden, die eine dafür ausreichende Länge aufweisen, die gesamte restliche Staubabscheidung bewirkt.

2. Verfahren nach Anspruch 1, **dadurch gekennzeichnet, daß** die Abgasströmungsgeschwindigkeit durch das Naßelektrofilter auf einen Wert von 4,5 m/s bis 9 m/s eingestellt wird.

3. Verfahren nach Anspruch 2, **dadurch gekennzeichnet, daß** die Abgasströmungsgeschwindigkeit durch das Naßelektrofilter auf einen Wert von 5 m/s bis 9 m/s eingestellt wird.

4. Verfahren nach einem der Ansprüche 1 bis 3, **dadurch gekennzeichnet, daß** der abzuscheidende Feinstaub zu wenigstens 90 % aus Teilchen mit einer Korngröße von bis zu 4 µm besteht.

5. Verfahren nach einem der Ansprüche 1 bis 4, **dadurch gekennzeichnet, daß** wenigstens 80 % der Gesamtmenge der Teilchen des abzuscheidenden Staubes in einem Kornband von 0,03 µm bis 2,0 µm vorliegen.

6. Verfahren nach einem der Ansprüche 1 bis 6, **dadurch gekennzeichnet, daß** als Sprühelektrode eine stabförmige Elektrode verwendet wird.

## Claims

1. Method for cleaning steam-containing, dust-laden processed gases in a wet electrostatic filter, in which preliminary separation of relatively large dust particles, in particular of dust with a particle size of more than 16 µm, and an increase in the levels or saturation of the processed gases with steam is carried out in a scrubber, and in which the gases or the dust particles contained therein, which then flow through the wet electrostatic filter, are charged in a space between one or more discharge electrodes and one or more collecting electrodes and are precipitated on the collecting electrode(s), **characterized in that** the off-gas flow velocity through the wet electrostatic filter is set to a value of from 4 m/s to 9 m/s, the wet electrostatic filter separating out all the rest of the dust in the region of the collecting electrodes, which have a length which is sufficient for this purpose.

2. Method according to Claim 1, **characterized in that** the off-gas flow velocity through the wet electrostatic filter is set to a value of from 4.5 m/s to 9 m/s.

3. Method according to Claim 2, **characterized in that** the off-gas flow velocity through the wet electrostatic filter is set to a value of from 5 m/s to 9 m/s.

4. Method according to one of Claims 1 to 3, **characterized in that** at least 90% of the fine dust which is to be separated out comprises particles of a particle size of up to 4 µm.

5. Method according to one of Claims 1 to 4, **characterized in that** at least 80% of the total amount of particles of the dust which is to be separated out lies within a grain size range of from 0.03 µm to 2.0 µm.

6. Method according to one of Claims 1 to 6, **characterized in that** the discharge electrode used is a rod-like electrode.

## Revendications

1. Procédé de nettoyage de gaz de procédé, chargés de poussière, contenant de la vapeur d'eau, dans un électrofiltre humide, un dépôt préalable de particules de poussière grossières, en particulier de poussières ayant une grosseur de grain de plus de 16 µm, ainsi qu'un enrichissement ou une saturation des gaz de procédé à l'aide de vapeur d'eau étant effectués dans un laveur, et les gaz ou les particules de poussière qui y sont contenues, qui s'écoulent ensuite à travers l'électrofiltre humide, étant chargés dans un espace entre une ou plusieurs électrodes de pulvérisation et une ou plusieurs électrodes de précipitation et subissant un dépôt sur l'électrode de précipitation ou sur les électrodes de précipitation, **caractérisé en ce que** la vitesse d'écoulement des gaz de rejet à travers l'électrofiltre humide est réglée à une valeur de 4 m/s à 9 m/s et **en ce que** l'électrofiltre humide effectue le dépôt de poussière restant tout entier dans le domaine des électrodes de précipitation, qui présentent dans ce but une longueur suffisante.

2. Procédé selon la revendication 1, **caractérisé en ce que** la vitesse d'écoulement des gaz de rejet à travers l'électrofiltre humide est réglée à une vitesse de 4,5 m/s à 9 m/s.

3. Procédé selon la revendication 2, **caractérisé en ce que** la vitesse d'écoulement des gaz de rejet à travers l'électrofiltre humide est réglée à une valeur de 5 m/s à 9 m/s.

4. Procédé selon l'une quelconque des revendications 1 à 3, **caractérisé en ce que** la poussière fine à déposer se compose au moins à raison de 90% de particules d'une grosseur de grain allant jusqu'à 4 µm.

5. Procédé selon l'une quelconque des revendications 1 à 4, **caractérisé en ce qu'**au moins 80% de la quantité totale des particules de la poussière à déposer sont présents dans une bande de grains de 0,03 µm à 2,0 µm.

6. Procédé selon l'une quelconque des revendications 1 à 6, **caractérisé en ce que** l'on utilise, en tant qu'électrode de pulvérisation, une électrode en forme de tige.
